# EUROPÄISCHE PATENTSCHRIFT

(11) **EP 3 015 223 B1**
(45) Veröffentlichungstag und Bekanntmachung des Hinweises auf die Patenterteilung: **29.11.2017**
(21) Anmeldenummer: 15189300.5
(22) Anmeldetag: 12.10.2015
(51) Int. Cl.: B25B 13/48, B25B 27/04, B25B 19/00

(54) **DEMONTAGEWERKZEUG FÜR GLÜHKERZEN**
REMOVAL TOOL FOR GLOW PLUGS
OUTIL DE DEMONTAGE POUR BOUGIES DE PRÉCHAUFFAGE

(30) Priorität: 27.10.2014 DE 202014008640 U
(43) Veröffentlichungstag der Anmeldung: 04.05.2016
(73) Patentinhaber: Autotestgeräte Leitenberger GmbH, 72138 Kirchentellinsfurt (DE)
(72) Erfinder: Leitenberger, Achim, 70619 Stuttgart-Sillenbuch (DE)
(74) Vertreter: Patentanwälte Ruff, Wilhelm, Beier, Dauster & Partner mbB

(56) Entgegenhaltungen:
- DE-C2- 19 824 923
- US-A- 2 294 193

## Beschreibung

Die Erfindung betrifft ein Demontagewerkzeug für Glühkerzen eines Verbrennungsmotors, wobei die Glühkerzen auf übliche Art und Weise ausgebildet sind und einen mehreckigen bzw. sechseckigen Angriffsabschnitt haben, der sowohl zum Eindrehen dient als auch zum Ausdrehen und auch zum Herausziehen verwendet werden kann. Unter diesem Angriffsabschnitt ist ein Tragabschnitt vorgesehen, der dünner bzw. verjüngt ist.

Es ist bekannt, ein Demontagewerkzeug für Glühkerzen nach Art einer Pinzette auszugestalten mit drei elastischen Armen, die am unteren Ende einen kleinen nach innen ragenden Vorsprung aufweisen. Mit diesem Vorsprung kann dieses Demontagewerkzeug über den Angriffsabschnitt geführt werden, so dass die Vorsprünge am Tragabschnitt an der Unterseite des Angriffsabschnitts anliegen. Dann können die Arme aufeinander zu zusammengedrückt werden, beispielsweise durch eine übergeschobene Hülse. Dadurch können die Arme nicht mehr auseinandergehen und die Vorsprünge bleiben unter dem Angriffsabschnitt, wodurch ein Herausziehen möglich ist.

Die DE 198 24 923 C2 zeigt ein Demontagewerkzeug gemäß dem Oberbegriff von Anspruch 1.

### Aufgabe und Lösung

Der Erfindung liegt die Aufgabe zugrunde, ein eingangs genanntes Demontagewerkzeug für Glühkerzen eines Verbrennungsmotors zu schaffen, mit dem Probleme des Stands der Technik gelöst werden können und es insbesondere möglich ist, eine Glühkerze an ihrem Angriffsabschnitt sowohl herauszudrehen als auch nach Herausdrehen aus dem Gewinde des Verbrennungsmotors einfach und sicher zum Ausziehen zu greifen.

Gelöst wird diese Aufgabe durch ein Demontagewerkzeug mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass das Demontagewerkzeug eine äußere Greifhülse und eine innere Haltehülse aufweist, wobei die Haltehülse in der Greifhülse angeordnet ist. Beide Hülsen weisen eine Hülsenöffnung auf, vorteilhaft direkt aufeinanderfolgend bzw. hintereinander, und zwar die Greifhülse eine Greif-Hülsenöffnung und die Haltehülse eine Halte-Hülsenöffnung. Die beiden Hülsenöffnungen fluchten miteinander. Außerdem weisen sie beide einen Querschnitt auf, der über den Angriffsabschnitt der Glühkerze geführt werden kann. Die äußere Greifhülse ist dabei länger als die Haltehülse bzw. ihre Greif-Hülsenöffnung liegt vor der Halte-Hülsenöffnung, so dass die Greifhülse mit der Greif-Hülsenöffnung weiter über die Glühkerze bzw. deren Angriffsabschnitt geführt werden kann. Die Greif-Hülsenöffnung weist einen Querschnitt auf, in den einerseits der Angriffsabschnitt der Glühkerze eingeführt werden kann, wenn die beiden Hülsen in einer ersten Drehposition zueinander sind, in der beide Hülsenöffnungen den Angriffsabschnitt übergreifen können und insbesondere fluchten. Dabei liegt der Angriffsabschnitt der Glühkerze im Wesentlichen innerhalb der Halte-Hülsenöffnung, während die Greif-Hülsenöffnung schon über den Angriffsabschnitt hinweg geführt ist und auf Höhe des gegenüber dem Angriffsabschnitt im Querschnitt verringerten dünneren Tragabschnitts sitzt. Dann können die beiden Hülsen zueinander verdreht werden bzw. in der verdrehten Drehposition der beiden Hülsen liegt die Greif-Hülsenöffnung unter dem Angriffsabschnitt der Glühkerze und liegt mit einem oberen Hülsenöffnungsrand mit mindestens zwei Angriffspunkten an der Unterseite des Angriffsabschnitts an. Mittels dieser mindestens zwei Angriffspunkte kann dann eine Zugkraft auf das Demontagewerkzeug und somit die Glühkerze aufgebracht werden, um die Glühkerze auch bei Festsitzen aus dem Verbrennungsmotor herausziehen zu können. Somit liegt der Vorteil der Erfindung gerade im Vergleich zum vorgenannten Stand der Technik darin, dass ein stabiler und sicherer Formschluss gegeben ist zwischen Demontagewerkzeug und Glühkerze bzw. Angriffsabschnitt, der nicht der Gefahr unterliegt, dass die Vorsprünge am Ende der Arme von der Unterseite des Angriffsabschnitts abrutschen.

In Ausgestaltung der Erfindung können die Greif-Hülsenöffnung und die Halte-Hülsenöffnung gleichen Querschnitt aufweisen bzw. die gleiche Form haben. Des Weiteren sind beide vorteilhaft zylindrisch. Dabei kann die Halte-Hülsenöffnung länger sein als die Greif-Hülsenöffnung, beispielsweise um den Faktor 2 bis 5, vorzugsweise 3 bis 4.

In weiterer Ausgestaltung der Erfindung kann der Querschnitt der Greif-Hülsenöffnung dem Querschnitt des Angriffsabschnitts der Glühkerze entsprechen. Ist der Angriffsabschnitt der Glühkerze mehreckig bzw. sechseckig, so ist dies die Greif-Hülsenöffnung auch. Vorteilhaft ist die Greif-Hülsenöffnung etwas größer, damit der Angriffsabschnitt leicht und ohne Schwierigkeiten durch die Greif-Hülsenöffnung geführt werden kann. Sie kann dabei zwischen 1% und 10% größer sein. Es ist aber auch möglich, dass der Querschnitt der Greif-Hülsenöffnung so ist, dass der Angriffsabschnitt in einer Drehposition hindurchpasst und in einer dazu leicht verdrehten Drehposition nicht mehr, beispielsweise wenn sie um 20° bis 90°, vorzugsweise etwa 30°, zueinander verdreht werden. So kann beispielsweise auch ein viereckiger bzw. quadratischer Querschnitt der Greif-Hülsenöffnung über einen sechseckigen Angriffsabschnitt passen und bei leichtem Verdrehen dazu unter diesen greifen. Erkennbar ist dann die Verbindung aber nicht sehr gut. Möglich ist beispielsweise bei einem sechseckigen Angriffsabschnitt auch ein dreieckiger Querschnitt der Greif-Hülsenöffnung, in den der sechseckige hineinpasst. Nach Verdrehen der beiden Teile um etwa 60° greift dann die Greif-Hülsenöffnung mit ihrem oberen Hülsenöffnungsrand immerhin an drei Punkten unter den sechseckigen Angriffsabschnitt zum Ausziehen. Ganz offensichtlich ist aber ein Optimum dann erreicht, wenn eben der Querschnitt der Greif-Hülsenöffnung entsprechend demjenigen des Angriffsabschnitts mehreckig bzw. genau auch sechseckig ist.

In vorteilhafter Ausgestaltung der Erfindung kann die Haltehülse in der Greifhülse gedreht werden. Eine Drehachse verläuft durch die Hülsenöffnungen und entlang deren Längsrichtung. Ein Drehwinkel der beiden Teile zueinander kann begrenzt sein durch einen Drehwinkelanschlag. Er kann vorteilhaft maximal 60° betragen, besonders vorteilhaft maximal 30° betragen. Dieser begrenzte Drehwinkel sollte so sein, dass bei maximaler Verdrehung, also gegen den Anschlag, der obere Hülsenöffnungsrand der Greif-Hülsenöffnung maximal gut unter dem Angriffsabschnitt liegt zum kraftbeaufschlagten Herausziehen der Glühkerze. Somit kann ganz leicht eine Verdrehung der beiden Teile zueinander stattfinden, wobei durch das weitgehend verdrehgesicherte Aufliegen der Halte-Hülsenöffnung über dem Angriffsabschnitt die Anschlagposition für die Greif-Hülsenöffnung vorgegeben ist, so dass eben abhängig von der Ausgestaltung des Querschnitts der Greif-Hülsenöffnung und dem maximalen Drehwinkel eine optimale Position unter dem Angriffsabschnitt gegeben ist.

Eine Länge der Greif-Hülsenöffnung sollte einerseits nicht zu kurz sein, damit eine ausreichende mechanische Stabilität gegeben ist zum Herausziehen der Glühkerze aus dem Verbrennungsmotor. Andererseits sollte sie auch nicht zu lang sein, da sich ansonsten Schwierigkeiten ergeben könnten, dass die Greif-Hülsenöffnung unter den Angriffsabschnitt greifen kann, um gegenüber diesem verdreht zu werden. Eine vorteilhafte Länge wird im Bereich zwischen 2 mm und 5 mm gesehen, besonders vorteilhaft zwischen 3 mm und 4 mm. Auch die Wandstärke der Greif-Hülsenöffnung sollte nicht zu groß sein, da ansonsten im beengten Raum nahe dem Angriffsabschnitt der Glühkerze ein gutes Arbeiten nicht mehr möglich ist. Oberhalb der Greif-Hülsenöffnung ist der Innenraum in der Greifhülse ohnehin ein ganzes Stück erweitert, da sich hier ja direkt die Haltehülse anschließt und darin verläuft. Die Wandstärke der Haltehülse kann relativ gering sein und 0,5 mm bis 3 mm betragen, vorteilhaft etwa 1 mm. Die Wandstärke der Greifhülse sollte im unteren Bereich um die Greif-Hülsenöffnung herum dagegen eher mehr als 1 mm betragen, da sie ja deutlich mehr kraftbelastet ist.

Auch die Länge der Halte-Hülsenöffnung bzw. deren innerer Kontur mit dem Querschnitt, der auf den Angriffsabschnitt abgestimmt ist, kann eine begrenzte Länge aufweisen. Vorteilhaft ist diese Länge so begrenzt, dass sie oben eine Art Anschlag für den Angriffsabschnitt der Glühkerze bildet. Damit kann das Demontagewerkzeug so ausgebildet sein, dass es so weit auf den Angriffsabschnitt der Glühkerze aufgesteckt werden kann, dass dieser vollständig im Bereich der Halte-Hülsenöffnung mit dem entsprechenden Querschnitt liegt und dann an einer Querschnittsverjüngung sozusagen anschlägt. In dieser Position befindet sich die Greif-Hülsenöffnung mit ihrem breiten Innenrand bzw. der darin vorgesehenen Kontur mit auf den Querschnitt des Angriffsabschnitts abgestimmtem Querschnitt unterhalb dieses Angriffsabschnitts, und zwar vorteilhaft auf der Höhe des eingangs genannten Tragabschnitts, der ja dünner ist. Somit kann das Demontagewerkzeug einfach mit fluchtenden Hülsenöffnungen auf den Angriffsabschnitt der Glühkerze aufgesetzt werden, dann wird die Greifhülse um einen bestimmten Drehwinkel gegenüber der Haltehülse verdreht, wobei dieser Drehwinkel eben begrenzt sein kann und sollte. Damit liegt der obere Hülsenöffnungsrand unter dem Angriffsabschnitt. Jetzt kann die Glühkerze mittels des Demontagewerkzeugs herausgezogen werden.

Vorteilhaft ist in der Haltehülse eine vom oberen Ende her zugängliche Innenkontur vorgesehen. Insbesondere ist die Innenkontur nahe dem oberen Ende der Haltehülse vorgesehen bzw. am von der Halte-Hülsenöffnung entfernten Endbereich der Haltehülse. Sie kann als Innenvierkant oder Innensechskant ausgebildet sein und sollte das Einführen eines Steckwerkzeugs ermöglichen, mit dem die Haltehülse und somit das Demontagewerkzeug gedreht werden kann. Damit kann dann eine Glühkerze mit dem Demontagewerkzeug aus ihrem Gewinde herausgedreht werden, ohne dass dafür ein separates Werkzeug benötigt wird. Kann die Glühkerze im Problemfall nicht einigermaßen leicht herausgezogen werden, so ist das Demontagewerkzeug für die spezielle Herausziehfunktion bereits am Platz.

Zum besseren Herausziehen der Glühkerze kann vorgesehen sein, dass eine Arretierschraube in das obere Ende der Greifhülse eingeschraubt ist. Sie kann gegen einen in ein Innengewinde für diese Arretierschraube in der Greifhülse hineinragenden oberen Bereich der Haltehülse in axialer Richtung angelegt werden. Dabei kann die Schraubbewegung bzw. die Drehrichtung der Schraube so sein, dass durch dieses stirnseitige Anliegen an der Haltehülse die Arretierschraube versucht, die Haltehülse in der Greifhülse in Richtung der Verdrehposition zu drehen. Somit kontert die Arretierschraube sozusagen die Haltehülse gegenüber der Greifhülse in dem Zustand, wenn die Greif-Hülsenöffnung mit ihrem breiten Rand unter dem Angriffsabschnitt liegt zum Ausziehen der Glühkerze. Damit muss die genannte Drehposition nicht extra mit Aufwand manuell gehalten werden, sondern kann durch eine beispielsweise einmalige Umdrehung der Arretierschraube arretiert werden. Die Arretierschraube kann dazu einen großen Durchmesser aufweisen und beispielsweise so groß sein wie die Greifhülse, die sie überragt. Beide können dabei im Außenbereich aufgeraut sein, eine Rändelung aufweisen oder mehreckig ausgebildet sein. So ist ein leichtes manuelles Arretieren durch Verdrehen der beiden Teile gegeneinander möglich.

In vorteilhafter Ausgestaltung der Erfindung ist es möglich, dass ein Werkzeugangriffsadapter in die Arretierschraube am oberen Ende eingeschraubt werden kann. So kann eine Zugkraft zum Ausziehen der Glühkerze leichter angebracht werden, beispielsweise ein Schlaggewicht, also ein schweres Metallgewicht, das auf einer etwa 10 cm langen Stange mit Endanschlag läuft. Derartige Schlaggewichte sind aus dem Stand der Technik bekannt.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### Kurzbeschreibung der Zeichnungen

Ein Ausführungsbeispiel der Erfindung ist in den Zeichnungen schematisch dargestellt und wird im Folgenden näher erläutert. In den Zeichnungen zeigen:
- Fig. 1: verschiedene Außen-, Schräg- und Schnittansichten eines erfindungsgemäßen Demontagewerkzeugs samt oberem Teil einer Glühkerze,
- Fig. 2: entsprechend Fig. 1 verschiedene Ansichten einer äußeren Greifhülse alleine,
- Fig. 3: ähnlich Fig. 1 verschiedene Ansichten einer inneren Haltehülse,
- Fig. 4: verschiedene Ansichten einer Arretierungsschraube und
- Fig. 5: verschiedene Ansichten eines Werkzeugadapters.

### Detaillierte Beschreibung des Ausführungsbeispiels

In der Fig. 1 ist links in Außenansicht von der Seite und von unten, rechts daneben in Schnittdarstellung A-A und nochmal rechts daneben in Schrägdarstellung ein erfindungsgemäßes Demontagewerkzeug 11 dargestellt. Der hier gewählte Abbildungsmaßstab kann in etwa als doppelt so groß wie in der Realität angesehen werden, das Demontagewerkzeug 11 ist also etwa 5 cm lang. Dies ist aber rein beispielhaft.

Das Demontagewerkzeug 11 weist eine äußere Greifhülse 13 auf, an deren unterem Ende eine Greif-Hülsenöffnung 15 vorgesehen ist. Diese Greif-Hülsenöffnung 15 weist eine Innenseite 16 auf, die, wie in der oben dargestellten Unteransicht erkennbar, eine sechseckige Innenkontur bzw. einen sechseckigen Querschnitt aufweist. Die Greif-Hülsenöffnung 15 wird oben von einem oberen Randabsatz 17 begrenzt, der darüber liegende Innenraum der äußeren Greifhülse 13 ist im Durchmesser erweitert. Nach unten zu läuft die Greifhülse 13 etwas verjüngt zusammen, damit sie auch an schwer zugänglichen Stellen eingesetzt werden kann zum Ausziehen von Glühkerzen.

Ein Stück unterhalb eines oberen Bereichs weist die Greifhülse 13 einander gegenüberliegend zwei Langlöcher 19 auf. Deren Länge ist genau bestimmt und definiert den eingangs beschriebenen Drehwinkel. Dies wird nachfolgend noch näher erläutert. Es kann ganz allgemein auch nur ein einziges Langloch sein ohne funktionalen Nachteil.

Im oberen Bereich weist die Greifhülse 13 ein Innengewinde 21 auf. Eine Außenseite 23 ist in einem breiten Bereich vorgesehen, wie links in der Außenansicht zu ersehen ist. Zum besseren Greifen ist diese Außenseite 23 gerändelt, kann aber auch auf sonstige Art und Weise für ein gutes manuelles Greifen ausgebildet sein. Dies kann auch sehr gut aus der Fig. 2 ersehen werden.

Die innere Haltehülse 25, die in Fig. 3 für sich alleine in verschiedenen Ansichten dargestellt ist, weist auch am unteren Ende eine Öffnung auf, und zwar die Halte-Hülsenöffnung 27. Diese weist mit ihrer Innenseite 28 ebenfalls einen sechseckigen Querschnitt auf entsprechend demjenigen der Greif-Hülsenöffnung 15. Dies kann aus einem Vergleich der Unteransichten der Fig. 2 und 3 gut erkannt werden. In der Fig. 1 sind die sechseckigen Konturen der Greif-Hülsenöffnung 15 und der Halte-Hülsenöffnung 27 verdreht zueinander, und zwar um 30°. Deswegen fluchten sie nicht und zeigen in der Schnittdarstellung unterschiedliche Ansichten. Die Halte-Hülsenöffnung wird nach oben zu von einem Randabsatz 29 begrenzt. Somit kann die Haltehülse 25 auf eine Glühkerze mit entsprechend sechseckigem Kopf nur soweit aufgeschoben werden, bis dieser Kopf eben an dem Randabsatz 29 anliegt.

Im oberen Bereich weist die Haltehülse 25 eine quer verlaufende Gewindebohrung 31 auf, in welche eine Madenschraube 32 eingedreht ist. Die Gewindebohrung 31 kann ganz allgemein auch nur auf einer Seite vorhanden sein. Wie unschwer zu erkennen ist, befindet sich die Madenschraube 32 mit dem größten Teil ihres über die Haltehülse 25 überstehenden Teils innerhalb eines der Langlöcher 19 der Greifhülse 13. Durch den jeweiligen Anschlag werden eben die zueinander möglichen Drehpositionen bzw. der insgesamt erreichbare Drehwinkelbereich beschränkt bzw. definiert. Deswegen reicht aber unter Umständen auch ein Langloch 19 mit einer einzigen Madenschraube.

Am oberen Endbereich bzw. oberen Ende weist die Haltehülse 25 einen Innenvierkant 33 als vorgenannte Innenkontur auf. In diesen Innenvierkant 33 kann von oben ein entsprechendes Vierkant-Werkzeug eingesteckt werden. Diese Innenkontur könnte auch sechseckig sein.

Nachdem zum Zusammenbau des Demontagewerkzeugs 11 die innere Haltehülse 25 in die äußere Greifhülse 13 eingesteckt worden ist und die Madenschraube 32 durch eines der Langlöcher 19 in die Gewindebohrung 31 eingeschraubt worden ist, ist das Demontagewerkzeug 11 einsatzbereit. Es kann auf eine zu demontierende Glühkerze 41 bzw. deren Angreifabschnitt 42 aufgesetzt werden, wie sie in der Fig. 1 unten dargestellt ist. Die Glühkerze 41 weist oben den Angriffsabschnitt 42 auf, der sechseckigen Querschnitt aufweist und eine bestimmte Höhe hat, die allerdings etwas unter der Höhe der Halte-Hülsenöffnung 27 liegt. Unterhalb des Angriffsabschnitts 42 befindet sich ein verjüngter Tragabschnitt 44, der verringerten Querschnitt aufweist.

Zur Demontage der Glühkerze 41 wird das auf sie aufgesetzte Demontagewerkzeug mittels des vorgenannten in den Innenvierkant 33 gesteckten Vierkant-Werkzeugs gedreht, wobei die innere Haltehülse 25 die Glühkerze 41 am Angriffsabschnitt 42 aus dem Gewinde am Motor dreht. Entweder kann die Glühkerze 41 dann leicht herausgezogen werden, beispielsweise indem die äußere Greifhülse 13 leicht verdreht wird. Oder die Glühkerze 41 ist am in den Motor ragenden Bereich verkokelt und geht nicht leicht durch die Gewindeöffnung. Dann wird die äußere Greifhülse 13 leicht verdreht, und zwar um die vorgenannten 30°, so dass der obere Randabsatz 17 der Greif-Hülsenöffnung 15 unter einem unteren Rand 43 des Angriffsabschnitts 42 liegt. Dabei liegt der obere Randabsatz 17 sozusagen an den sechs Ecken des Angriffsabschnitts 42 jeweils von unten an dem unteren Rand 43 an. Auch wenn in jedem einzelnen Fall die Anlagefläche nicht besonders groß ist, so ergeben doch die insgesamt sechs Anlagepunkte bzw. Anlagebereiche insgesamt eine gute Kraftanlage, um die Glühkerze 41 mittels des Demontagewerkzeugs 11 aus dem Motor herauszuziehen. Dieses Herausziehen kann im ersten Ansatz manuell versucht werden.

Sitzt die Glühkerze 41 dennoch zu fest im Motor, so wird eine Arretierschraube 34 von oben in das Innengewinde 21 der Greifhülse 13 eingeschraubt. Dies kann manuell erfolgen, da die Arretierschraube 34 an einem Außenrand 35 dieselbe Rändelung aufweist wie die Außenseite 23 des oberen Teils der Greifhülse 13. Die Arretierschraube 34 ist in der Fig. 4 in verschiedenen Ansichten dargestellt. Sie weist ein Innengewinde 36 auf, auf welches nachfolgend noch eingegangen wird.

Aus der Schnittdarstellung der Fig. 1 ist gut zu erkennen, dass die Arretierschraube 34 so weit in den oberen Bereich der Greifhülse 13, also in das Innengewinde 21, eingedreht werden kann, bis sie mit ihrem unteren Rand am oberen Rand der inneren Haltehülse 25 anliegt. Im letzten Abschnitt der Drehung bei einem normalen Normgewinde nach rechts drehend versucht sie durch Anliegen am oberen Rand der Haltehülse 25 diese ebenfalls nach rechts zu drehen. Diese Drehung ist aber natürlich begrenzt durch den Anschlag der Madenschraube 32 im Langloch 19, wie links in Fig. 1 zu erkennen ist. Durch kraftvolles Einschrauben der Arretierschraube 34 ist aber klar, dass sich diese mit dem oberen Rand der Haltehülse 25 etwas verklemmt. Dadurch ist die Haltehülse 25 in der Greifhülse 13 auch sozusagen gegen Zurückdrehen gesichert bzw. eben verklemmt.

In das obere Innengewinde 36 der Arretierschraube 34 wird dann ein Werkzeugadapter 38 eingeschraubt, wir aus der Fig. 1 zu ersehen ist und in der Fig. 5 alleine in verschiedenen Ansichten dargestellt ist. Der Werkzeugadapter 38 weist oben abstehend einen Gewindeansatz 39 auf. An diesen wird ein weiteres Werkzeug angeschraubt, vorteilhaft ein vorgenanntes Schlaggewicht zum Lösen und Herausziehen der Glühkerze. Der entsprechende Gewindeansatz 39 könnte aber auch bereits integral und einteilig bzw. einstückig an der Arretierschraube 34 vorgesehen sein. Mit dem Schlaggewicht kann dann die Glühkerze 41 aus dem Motor entfernt werden, wobei sie dabei mittels des Demontagewerkzeugs 11 gegriffen wird.

## Patentansprüche

1. Demontagewerkzeug für Glühkerzen eines Verbrennungsmotors, wobei
- die Glühkerzen an einem zugänglichen Bereich einen unrunden, insbesondere mehreckigen bzw. sechseckigen, Angriffsabschnitt aufweisen, der auf einem im Querschnitt verringerten Tragabschnitt sitzt,
- das Demontagewerkzeug eine äußere Greifhülse und in der äußeren Greifhülse eine innere Haltehülse aufweist,
- die äußere Greifhülse eine Greif-Hülsenöffnung aufweist und die innere Haltehülse eine Halte-Hülsenöffnung aufweist,
- die Greif-Hülsenöffnung und die Halte-Hülsenöffnung miteinander fluchten und beide Hülsenöffnungen einen Querschnitt aufweisen, der über den Angriffsabschnitt der Glühkerze führbar ist, **dadurch gekennzeichnet, dass**
- die äußere Greifhülse länger ist und ihre Greif-Hülsenöffnung vor der Halte-Hülsenöffnung der Haltehülse liegt,
- die Greif-Hülsenöffnung einen Querschnitt aufweist, in den der Angriffsabschnitt der Glühkerze einführbar ist in einer ersten Drehposition der beiden Teile zueinander,
- in einer zweiten Drehposition, die zur ersten Drehposition verdreht ist, die Greif-Hülsenöffnung unter dem Angriffsabschnitt der Glühkerze ist und an mindestens zwei Angriffspunkten mit einem oberen Hülsenöffnungsrand an der Unterseite des Angriffsabschnitts anliegt.

2. Demontagewerkzeug nach Anspruch 1, **dadurch gekennzeichnet, dass** die Greif-Hülsenöffnung und die Halte-Hülsenöffnung gleichen Querschnitt aufweisen.

3. Demontagewerkzeug nach Anspruch 1 oder 2, **dadurch gekennzeichnet, dass** die Greif-Hülsenöffnung und die Halte-Hülsenöffnung zylindrisch sind.

4. Demontagewerkzeug nach einem der vorhergehenden Ansprüche, **dadurch gekennzeichnet, dass** der Querschnitt der Greif-Hülsenöffnung dem Querschnitt des Angriffsabschnitts der Glühkerze entspricht, vorzugsweise etwas größer bzw. 1% bis 10% größer ist für ein leichtgängiges Darüberführen.

5. Demontagewerkzeug nach einem der vorhergehenden Ansprüche, **dadurch gekennzeichnet, dass** die Haltehülse in der Greifhülse drehbar ist um eine Drehachse mit einem Drehwinkel, wobei die Drehachse durch die Hülsenöffnungen und entlang deren Längsrichtungen läuft.

6. Demontagewerkzeug nach Anspruch 5, **dadurch gekennzeichnet, dass** ein Drehwinkel begrenzt ist durch einen Drehwinkelanschlag, wobei insbesondere ein maximaler Drehwinkel 30° beträgt.

7. Demontagewerkzeug nach einem der vorhergehenden Ansprüche, **dadurch gekennzeichnet, dass** eine Werkzeugkupplung am von der Greif-Hülsenöffnung entfernten Ende der Greifhülse vorgesehen ist, insbesondere darin eingeschraubt ist.

8. Demontagewerkzeug nach einem der vorhergehenden Ansprüche, **dadurch gekennzeichnet, dass** die Länge der Greif-Hülsenöffnung zwischen 2 mm und 5 mm liegt, vorzugsweise zwischen 3 mm und 4 mm.

9. Demontagewerkzeug nach einem der vorhergehenden Ansprüche, **dadurch gekennzeichnet, dass** eine Arretierschraube in das obere Ende der äußeren Greifhülse eingeschraubt ist und gegen einen in ein Innengewinde für diese Arretierschraube hineinragenden oberen Bereich der Haltehülse in axialer Richtung anliegend schraubbar ist derart, dass durch die Schraubbewegung die Haltehülse in der Greifhülse in die Verdrehposition drehbar ist oder verklemmt, in der die Hülsenöffnungen der Greifhülse und der Haltehülse mit ihren Querschnitten gegeneinander verdreht sind bzw. nicht fluchten, wobei die Haltehülse mit der Halte-Hülsenöffnung den Angriffsabschnitt umgreift.

10. Demontagewerkzeug nach Anspruch 9, **dadurch gekennzeichnet, dass** die Arretierschraube an der Außenseite gerändelt oder aufgerauht ist.

11. Demontagewerkzeug nach Anspruch 9 oder 10, **dadurch gekennzeichnet, dass** ein Werkzeugangriffsadapter in die Arretierschraube eingeschraubt ist zum Anlegen der Zugkraft zum Ausziehen der Glühkerze.

12. Demontagewerkzeug nach einem der Ansprüche 9 bis 11, **dadurch gekennzeichnet, dass** ein oberes Ende der Greifhülse mit dem Innengewinde gleichen Durchmesser aufweist wie die Außenseite der Arretierschraube und insbesondere auch gerändelt oder aufgerauht ist.

13. Demontagewerkzeug nach einem der vorhergehenden Ansprüche, **dadurch gekennzeichnet, dass** in der Haltehülse eine vom oberen Ende her zugängliche Innenkontur vorgesehen ist, vorzugsweise als Innenvierkant oder Innensechskant.

14. Demontagewerkzeug nach Anspruch 13, **dadurch gekennzeichnet, dass** die Innenkontur nahe dem oberen Ende der Haltehülse vorgesehen ist bzw. am von der Halte-Hülsenöffnung entfernten Endbereich der Haltehülse.

## Claims

1. Removal tool for glow plugs of a combustion engine, wherein
- the glow plugs have, in an accessible region, a non-circular, in particular polygonal or hexagonal, engagement section which is sitting on a support portion of reduced cross section,
- the removal tool includes an exterior gripping sleeve and within the exterior gripping sleeve an interior retaining sleeve,
- the exterior gripping sleeve includes a gripping sleeve opening and the interior retaining sleeve includes a retaining sleeve opening,
- the gripping sleeve opening and the retaining sleeve opening are in alignment with each other and both the sleeve openings have a cross section which is capable of being guided over the engagement section of the glow plug,
**characterized in that**
- the exterior gripping sleeve is longer and the gripping sleeve opening thereof is located in front of the retaining sleeve opening of the retaining sleeve,
- the gripping sleeve opening has a cross section into which the engagement section of the glow plug is insertable in a first rotational position of the two parts in relation to each other,
- in a second rotational position, twisted in relation to the first rotational position, the gripping sleeve opening is below the engagement section of the glow plug and abuts with an upper sleeve opening edge on the underside of the engagement section on at least two engagement points.

2. Removal tool according to claim 1, **characterized in that** the gripping sleeve opening and the retaining sleeve opening have the same cross section.

3. Removal tool according to claim 1 or 2, **characterized in that** the gripping sleeve opening and the retaining sleeve opening are cylindrical.

4. Removal tool according to any of the preceding claims, **characterized in that** the cross section of the gripping sleeve opening corresponds to the cross section of the engagement section of the glow plug, preferably is somewhat greater, or 1 % to 10 % greater, for smooth moving across.

5. Removal tool according to any of the preceding claims, **characterized in that** the retaining sleeve within the gripping sleeve is rotatable about a rotational axis with a rotation angle, wherein the rotational axis traverses the sleeve openings and extends along the longitudinal directions thereof.

6. Removal tool according to claim 5, **characterized in that** a rotation angle is limited by a rotation angle stop, in particular a maximum rotation angle being 30°.

7. Removal tool according to any of the preceding claims, **characterized in that** a tool coupling is provided on the end of the gripping sleeve that is remote from the gripping sleeve opening, in particular is screwed-in there.

8. Removal tool according to any of the preceding claims, **characterized in that** the length of the gripping sleeve opening is between 2 mm and 5 mm, preferably between 3 mm and 4 mm.

9. Removal tool according to any of the preceding claims, **characterized in that** a locking screw is screwed into the upper end of the exterior gripping sleeve and is adapted to be screwed abutting in the axial direction against an upper region of the retaining sleeve projecting into an internal thread for said locking screw such that, by the screwing move, the retaining sleeve in the gripping sleeve is rotatable to or clamped in the rotational position in which the cross sections of the sleeve openings of the gripping sleeve and the retaining sleeve are twisted or not in alignment to each other, wherein the retaining sleeve opening of the retaining sleeve engages around the engagement portion.

10. Removal tool according to claim 9, **characterized in that** the locking screw is knurled or roughened on the exterior side.

11. Removal tool according to claim 9 or 10, **characterized in that** a tool engagement adaptor is screwed into the locking screw for applying tensional force for extracting the glow plug.

12. Removal tool according to any of claims 9 to 11, **characterized in that** an upper end of the gripping sleeve including the internal thread has a same diameter as the exterior side of the locking screw, and in particular is also knurled or roughened.

13. Removal tool according to any of the preceding claims, **characterized in that** an internal contour is provided in the retaining sleeve and accessible from the upper end, preferably an internal square drive or hexagonal drive.

14. Removal tool according to claim 13, **characterized in that** the internal contour is provided in the vicinity of the upper end of the retaining sleeve, or on the end region of the retaining sleeve remote from the retaining sleeve opening.

## Revendications

1. Outil de démontage pour bougies de préchauffage d'un moteur à combustion interne, selon lequel :
- les bougies de préchauffage présentent, au niveau d'une zone accessible, une section de prise non ronde, en particulier polygonale, respectivement hexagonale, laquelle repose sur une section de support réduite dans la section transversale ;
- l'outil de démontage présente un manchon de préhension externe et un manchon de serrage interne qui se trouve dans le manchon de préhension externe ;
- le manchon de préhension externe présente une ouverture de manchon de préhension et le manchon de serrage interne présente une ouverture de manchon de serrage ;
- l'ouverture de manchon de préhension et l'ouverture de manchon de serrage sont alignées l'une avec l'autre et les deux ouvertures de manchon présentent une section transversale qui peut être guidée à travers la section de prise de la bougie de préchauffage ;
**caractérisé en ce que**
- le manchon de préhension externe est plus long et son ouverture de manchon de préhension se trouve devant l'ouverture de manchon de serrage du manchon de serrage ;
- l'ouverture de manchon de préhension présente une section transversale, dans laquelle la section de prise de la bougie de préchauffage peut être introduite dans une première position de rotation des deux pièces l'une par rapport à l'autre ;
- dans une deuxième position de rotation qui est en torsion vis-à-vis de la première position de rotation, l'ouverture de manchon de préhension se situe au-dessous de la section de prise de la bougie de préchauffage et prend appui sur la face inférieure de la section de prise, au niveau d'au moins deux points de prise au moyen d'une bordure supérieure de l'ouverture de manchon.

2. Outil de démontage selon la revendication 1, **caractérisé en ce que** l'ouverture de manchon de préhension et l'ouverture de manchon de serrage présentent la même section transversale.

3. Outil de démontage selon la revendication 1 ou 2, **caractérisé en ce que** l'ouverture de manchon de préhension et l'ouverture de manchon de serrage sont cylindriques.

4. Outil de démontage selon l'une des revendications précédentes, **caractérisé en ce que** la section transversale de l'ouverture de manchon de préhension correspond à la section transversale de la section de prise de la bougie de préchauffage, et est de préférence un peu plus grande, respectivement est entre 1 % et 10 % plus grande en vue de faciliter le passage.

5. Outil de démontage selon l'une des revendications précédentes, **caractérisé en ce que** le manchon de serrage est capable de pivoter dans le manchon de préhension autour d'un axe de rotation avec un angle de rotation, selon lequel l'axe de rotation court à travers les ouvertures de manchon et le long de leurs directions longitudinales.

6. Outil de démontage selon la revendication 5, **caractérisé en ce qu'**un angle de rotation est limité par une butée d'angle de rotation, selon lequel en particulier un angle de rotation maximal s'élève à 30°.

7. Outil de démontage selon l'une des revendications précédentes, **caractérisé en ce qu'**un accouplement d'outil est prévu au niveau de l'extrémité du manchon de préhension qui est éloignée de l'ouverture de manchon de préhension, en particulier est vissé dedans.

8. Outil de démontage selon l'une des revendications précédentes, **caractérisé en ce que** la longueur de l'ouverture de manchon de préhension est comprise entre 2 mm et 5 mm, de préférence entre 3 mm et 4 mm.

9. Outil de démontage selon l'une des revendications précédentes, **caractérisé en ce qu'**une vis de blocage est vissée dans l'extrémité supérieure du manchon de préhension externe et peut être vissée de telle sorte, en étant appliquée dans la direction axiale, contre une zone supérieure du manchon de serrage qui pénètre dans un filetage intérieur pour cette vis de blocage, que le manchon de serrage est capable de pivoter ou se trouve bloqué dans la position de torsion dans le manchon de préhension du fait du mouvement de la vis, dans laquelle position de torsion les ouvertures de manchon du manchon de préhension et du manchon de serrage sont en torsion l'une par rapport à l'autre par leurs sections transversales, respectivement ne sont pas alignées par leurs sections transversales, selon lequel le manchon de serrage vient enserrer la section de prise avec l'ouverture de manchon de serrage.

10. Outil de démontage selon la revendication 9, **caractérisé en ce que** la vis de blocage est moletée ou rugueuse au niveau de la face externe.

11. Outil de démontage selon la revendication 9 ou 10, **caractérisé en ce qu'**un adaptateur de prise d'outil est vissé dans la vis de blocage en vue de l'application de la force de traction destinée à l'extraction de la bougie de préchauffage.

12. Outil de démontage selon l'une des revendications 9 à 11, **caractérisé en ce qu'**une extrémité supérieure du manchon de préhension présente au niveau du filetage intérieur le même diamètre que la face externe de la vis de blocage et est, en particulier, également moletée ou rugueuse.

13. Outil de démontage selon l'une des revendications précédentes, **caractérisé en ce qu'**un contour intérieur, lequel est accessible depuis l'extrémité supérieure, est prévu dans le manchon de serrage, de préférence sous la forme de quatre pans creux ou de six pans creux.

14. Outil de démontage selon la revendication 13, **caractérisé en ce que** le contour intérieur est prévu à proximité de l'extrémité supérieure du manchon de serrage, respectivement au niveau de la zone d'extrémité du manchon de serrage qui se trouve éloignée de l'ouverture de manchon de serrage.
